# EUROPÄISCHE PATENTSCHRIFT

(11) **EP 0 230 530 B1**
(45) Veröffentlichungstag und Bekanntmachung des Hinweises auf die Patenterteilung: **06.02.1991**
(21) Anmeldenummer: 86114849.2
(22) Anmeldetag: 25.10.1986
(51) Int. Cl.: C11D 19/00

(54) **Verfahren zur Trennung und Reinigung von Polyglycerinen oder polyglycerinhaltigen Rückständen**
Process for the separation and cleaning of polyglycerines of polyglycerine containing residues
Procédé pour la séparation et la purification de polyglycérines ou de résidus contenant des polyglycérines

(30) Priorität: 09.01.1986 DE 3600388
(43) Veröffentlichungstag der Anmeldung: 05.08.1987
(73) Patentinhaber: DEUTSCHE SOLVAY-WERKE GMBH, 42697 Solingen (DE)
(72) Erfinder: Jakobson, Gerald, Dr. Dipl.-Chem., D-4134 Rheinberg (DE); Siemanowski, Werner, Dr. Dipl.-Chem., D-4134 Rheinberg (DE)
(74) Vertreter: Seiler, Siegfried

(56) Entgegenhaltungen:
- DE-C- 1 153 007
- US-A- 4 360 407
- PATENT ABSTRACTS OF JAPAN Band 7, Nr.53 (C-154)(1198), 3.März 1983; & JP-A-57 203 023 (DAICEL K.K.) 13.12.82

## Beschreibung

Die vorliegende Erfindung betrifft ein Verfahren zur Trennung und Reinigung von Polygycerinen oder polyglycerinhaltigen Rückständen.

Bei der synthetischen Glycerinherstellung über Epichlorhydrin fällt bekanntlich ein polyglycerinhaltiger, vorzugsweise diglycerinhaltiger, breiiger oder nahezu fester Destillationsrückstand an.

Aus der DE-PS 843 876 ist es bekannt, Polyglycerine aus Destillationsrückständen mit einem Lösungsmittel wie Dioxan zu extrahieren und nach einer Ausführungsform durch stufenweises Abkühlen einer heißen Lösung des Rückstandes in diesem Lösungsmittel eine fraktionierte Trennung durchzuführen. Eine derartige Trennung führt jedoch naturgemäß nicht zu einer sauberen Trennung der Polyglyceringemische in die einzelnen Polyglycerine.

Weiterhin ist aus der DE-OS 21 33 281 ein Verfahren zur Herstellung von reinen Polyglycerinen durch Reinigung eines rohen Polyglycerinproduktes, erhalten durch Umsetzung von Glycerin bei hoher Temperatur in Gegenwart eines alkalischen Katalysators bekannt, indem man eine Aufschlämmung eines Filterhilfsmittels und einer wäßrigen Lösung des rohen Polyglycerins herstellt, die feste und flüssige Phase der Aufschlämmung trennt und die flüssige Phase nacheinander durch einen Anionenund Kationenaustauscherharz führt. Eine derartige Reinigung führt jedoch infolge Verstopfung zu Schwierigkeiten im Betrieb und führt weiterhin nicht zu einer gleichzeitigen Trennung der einzelnen Polyglycerine.

In der Literaturstelle Journal of American Chemical Society, 69, Seiten 2655-57 (1947) wird die Identifizierung von Polyglyceringemischen durch Umsetzung derselben mit Aceton unter Bildung der Acetale bzw. lsopropylidenderivate, Trennung der letzteren durch fraktionierte Destillation sowie deren saure Hydrolyse zu den einzelnen Polyglycerinen beschrieben. Bei der genannten Umsetzung bildet sich jedoch Wasser, das mit einem wasserentziehenden Mittel wie Natriumsulfat gebunden werden muß. Darüber hinaus ist das beschriebene Trennverfahren mit dem Nachteil behaftet, daß es nur zu geringen Ausbeuten an den Diisopropylidenderivaten führt.

Aufgabe der vorliegenden Erfindung war es daher, diese Nachteile zu vermeiden und ein Verfahren zur Trennung und Reinigung von Polyglycerinen oder polyglycerinhaltigen Rückständen zur Verfügung zu stellen, mit dessen Hilfe eine möglichst vollständige Reinigung und Trennung in die einzelnen Polyglycerine erzielt werden kann, das gleichzeitig umweltschonend ist.

Die Lösung der gestellten Aufgabe besteht erfindungsgemäß darin, daß man die Polyglycerine oder polyglycerinhaltigen Rückstände in Gegenwart eines sauren Katalysators mit einem Acetal oder Ketal bei erhöhter Temperatur bei normaldruck oder Unterdruck zu den entsprechenden cyclischen Acetalen oder Ketalen umsetzt, das Reaktionsgemisch in die einzelnen cyclischen Acetale oder Ketale destillativ auftrennt und die Einzelkomponenten in Anwesenheit eines sauren Katalysators oder sauren Kationenaustauschers in die entsprechenden reinen Polyglycerine spaltet.

Zwar ist aus der DE-AS 11 53 007 bereits bekannt, reines Pentaerythrit und dessen Oligomere aus ihren bei der Herstellung anfallenden Mutterlaugen durch Bildung von in Wasser unlöslichen Acetalen oder Ketalen durch Umsetzung des pentaerythrit mit einem Aldehyd oder Keton und Zersetzung derselben zu gewinnen. Dieses Verfahren versagt jedoch bei Polyglycerinen oder polyglycerinhaltigen Rückständen, da hierbei wasserlösliche Acetale oder Ketale entstehen.

Erfindungsgemäß wird daher die Umsetzung der Polyglycerine oder polyglycerinhaltigen Rückstände in Gegenwart des sauren Katalysators direkt mit einem Ketal oder Acetal, vorzugsweise einem Dialkoxypropan, zu de entsprechenden cyclischen Ketalen oder Acetalen durchgeführt, wobei kein Wasser, sondern ein Alkohol gebildet wird, der bei der Reaktion kontinuierlich als Azeotrop mit überschüssigem Acetal oder Ketal abdestilliert wird. Somit entfällt beim erfindungsgemäßen Verfahren der sonst notwendige Einsatz wasserentziehender Mittel, beispielsweise Na₂S0₄, welche nur unter Energieaufwand regenerierbar sind. Das anzuwendende Gewichtsverhältnis der Polyglycerine oder polyglycerinhaltigen Rückstände (Gesamtgewicht) zum Acetal beträgt dabei 1:1,5 bis 1:4, vorzugsweise 1: 1,7 bis 1:2,5 und die Umsetzung erfolgt bei Temperaturen von 20-90°C, vorzugsweise 50-70°C. Bei Temperaturen von 20-70°C erfolgt die Umsetzung bei Unterdruck, von 70-90°C bei Normaldruck.

Als saure Katalysatoren werden bei der Bildung der cyclischen Acetale oder Ketale anorganische Säuren, Lewissäuren, höher siedende organische Säuren oder Sulfonsäuren, vorzugsweise Perchlorsäure, in Mengen von 0,005 bis 1 Gew.-%, vorzugsweise 0,05 bis 0,5 Gew.-%, bezogen auf Polyglycerin oder polyglycerinhaltiger Rückstand, verwendet. Als Sulfonsäuren sind u.a. p-Toluolsulfonsäure, Benzolsulfonsäure, Ethansulfonsäure und Methansulfonsäure geeignet.

Die Umsetzung der Polyglycerine oder polyglycerinhaltigen Rückstände mit dem Acetal oder Ketal erfolgt ohne zusätzliches Lösungsmittel. Nach einer Ausführungsform erfolgt die Umsetzung unter zeitweisem Ersatz des überschüssigen Acetals oder Ketals durch ein inertes polares Lösungsmittel.

Als inerte polare Lösungsmittel werden u.a. Dioxan, Dimethylformamid, Dimethylsulfoxid oder Dimethoxyäthan, vorzugsweise Dimethylformamid verwendet.

Es hat sich gezeigt, daß das erfindungsgemäße Verfahren dann vorteilhaft durchgeführt werden kann, wenn als Ketal 2,2-Dimethoxypropan zum Einsatz gelangt. In diesem Fall entsteht nämlich bei der Reaktion mit Polyglycerin oder polglycerinhaltigem Rückstand Methanol, das sich besonders leicht während der Reaktion als Azeotrop mit 2,2-Dimethoxypropan von den cyclischen Ketalen abdestillieren läßt.

### Beispiel

1,000 kg eines Polyglyceringemisches aus 38,7% Diglycerin, 34,4% Triglycerin, 19,7% Tetraglycerin sowie Rest höhere Oligoglycerine wurde mit 2/3 der erforderlichen Menge an 2,2-Dimethoxypropan (1,2 kg) versetzt und das Reaktionsgemisch unter Rühren auf 60-65°C erwärmt. Nach Zugabe von 0,2 Gew.-% (2,0 g) p-Toluolsulfonsäure als saurer Katalysator wurde bei einem Druck von ca. 40-60 kPa (400-600 mbar) das entstehende Methanol als Azeotrop mit 2,2-Dimethoxypropan destillativ entfernt. Anschließend wurde das restliche 2,2-Dimethoxypropan (0,8 kg) zugegeben und wie vorher das Azeotrop abdestilliert. Nach ca. 3 h Gesamtreaktionszeit ließen sich dünnschichtchromatographisch (Kieselgelfolie; Chloroform/Methanol, 9:1) keine Ausgangsprodukte mehr nachweisen.

Die saure Reaktionslösung wurde mit festem Natriumcarbonat neutralisiert, durch Filtration geklärt und das restliche Azeotrop sowie überschüssiges 2,2-Dimethoxypropan im Vakuum abgedampft.

Der erhaltene Rückstand, der hauptsächlich aus dem Gemisch der Diisopropylidenderivate der drei Polyglycerine besteht, wurde durch fraktionierte Destillation unter einem Druck von 0.05 kPa (0,5 mbar) in die drei Komponenten Diisopropylidendiglycerin (0,540 kg = 97% d. Th.), Diisopropylidentriglycerin (0,417 kg = 91% d. Th.) und Diisopropylidentetraglycerin (0,230 kg = 93% d. Th.) sowie einen Rückstand aufgetrennt.

Diese einzelnen Diisopropylidenderivate wurden durch Säurekatalyse in wäßrigem Medium in die entsprechenden Polyglycerine überführt, die aus diesem Medium nach Entfernung der Säure und des Wassers in hoher Ausbeute und Reinheit gewonnen wurden (0,363 kg Diglycerin = 99% d. Th.; 0,312 kg Triglycerin = 99% d. Th; 0,183 kg Tetraglycerin = 99% d. Th.).

Besonders vorteilhaft läßt sich das erfindungsgemäße Verfahren als Kreislaufverfahren durchführen, wie an nachfolgendem Beispiel erläutert wird.

Die bei der synthetischen Glycerinherstellung anfallenden Polyglycerine oder polyglycerinhaltige Rückstände werden in Gegenwart eines sauren Katalysators (p-Toluolsulfonsäure, 0,2 Gew.-%) bei erhöhter Temperatur und Unterdruck (50-70°C, 300-700 mbar) mit 2,2-Dimethoxypropan (Mengenverhältnis: 1,7 kg pro kg Polyglycerin) umgesetzt und der entstandene Alkohol (Methanol) während der Reaktion als Azeotrop mit überschüssigem 2,2-Dimethoxypropan sowie ggf. eingesetztem inerten polaren Lösungsmittel destillativ entfernt. Nach Neutralisation des sauren Katalysators mit einer Base (z. B. festes Natriumcarbonat) und Abfiltration der nicht löslichen Bestandteile wird das erhaltene Reaktionsgemisch in die einzelnen cyclischen Ketale destillativ aufgetrennt und die Einzelkomponenten der cyclischen Ketale in Anwesenheit eines sauren Kationenaustauschers, z. B. auf der Basis eines sulfonierten Styrol-Divinylbenzol-Copolymerisates, im wäßrigen Medium in die entsprechenden reinen Polyglycerine wie Diglycerin, Triglycerin, Tetraglycerin oder Pentaglycerin sowie Aceton gespalten. Das Azeotrop aus Methanol und 2,2-Dimethoxypropan wird durch Behandeln mit Alkali und Destillation in 2,2-Dimethoxypropan und Methanol getrennt und sowohl Aceton und Methanol unter an sich bekannter Bildung des 2,2-Dimethoxypropans in einem sauren Kationenaustauscher als auch das rückgewonnene 2,2-Dimethoxypropan werden in das Verfahren zurückgeführt.

Das aus Methanol und nicht umgesetztem Ketal (2,2-Dimethoxypropan) bestehende Azeotrop (Kp ca. 61-62°C) läßt sich leicht aus dem Reaktionsgemisch entfernen. Durch Behandlung mit ca 15%iger NaOH wird das Azeotrop in seine Bestandteile (Ketal und Methanol) zerlegt, wobei Methanol in die wäßrige phase übergeht und das 2,2-Dimethoxypropan eine eigenständige Phase bildet. Aus der Natronlauge läßt sich der Alkohol destillativ zurückgewinnen, wobei die Natronlauge von neuem eingesetzt wird. Alternativ kann das Azeotrop auch durch direkte Einspeisung in eine Destillationskolonne in die beiden Bestandteile zerlegt werden. Bei der sauer katalysierten Spaltung der cyclischen Ketale entsteht neben den reinen polyglycerinen Aceton, das zusammen mit dem rückge.wonnenen Methanol zum 2,2-Dimethoxypropan in bekannter Weise in einem sauren Kationenaustauscher umgesetzt wird, das wieder zur Reaktion mit dem Polyglycerin oder mit dem polyglycerinhaltigen Rückstand gebracht wird.

Die in nahezu quantitativer Ausbeute als Zwischenprodukte bei der Reinigung der polyglycerine oder polyglycerinhaltigen Rückstände mit Hilfe des beim erfindungsgemäßen Verfahren bevorzugt als Ketal eingesetzten 2,2-Dimethoxypropans erhaltene cyclischen Ketale sind:
Diisopropylidendiglycerin 88°C/ (0,3 mbar) 0.03 kPa
Diisopropylidentriglycerin 157-158°C/ (0,5 mbar) 0.05 kPa
Diisopropylidentetraglycerin 220-225°C/ (0,5 mbar) 0.05 kPa
Diisopropylidenpentaglycerin 270°C/ (0,5 mbar) 0.05 kPa

Aus diesen cyclischen Ketalen lassen sich durch saure Spaltung die entsprechenden Polyglycerine Diglycerin, Triglycerin, Tetraglycerin und Pentaglycerin in hoher Ausbeute sowie in hoher Reinheit erhalten.

Das erfindungsgemäße Verfahren zeichnet sich somit durch eine fast vollständige Überführung der Polyglycerine in ihre cyclischen Acetale oder Ketale bzw. Diisopropylidenderivate, leichte destillative Trennung derselben sowie nahezu verlustfreie Rückgewinnung der reinen Polyglycerine aus. Ebenso entfällt bei diesem Verfahren eine Belastung der Umwelt durch Salzfrachten.

Darüber hinaus stellt das erfindungsgemäße Kreislaufverfahren ebenfalls einen umweltfreundlichen Reaktionsablauf dar, indem die Nebenprodukte Methanol und Aceton in den Prozeß zurückgeführt werden.

Die durch das erfindungsgemäße Verfahren in hoher Ausbeute und in reiner Form erhaltenen Diisopropylidenderivate, insbesondere von Triglycerin und Tetraglycerin, eignen sich in hervorragender Weise als Bausteine in weiterführenden Synthesen, da die reduzierte OH-Funktionalität zu Produkten mit definierter Struktur und Zusammensetzung führt.

## Patentansprüche

1. Verfahren zur Trennung und Reinigung von Polyglycerinen oder polyglycerinhaltigen Rückständen, dadurch gekennzeichnet, daß man die Polyglycerine oder polyglycerinhaltigen Rückstände in Gegenwart eines sauren Katalysators mit einem Acetal oder Ketal bei erhöhter Temperatur bei Normaldruck oder Unterdruck zu den entsprechenden cyclischen Acetalen oder Ketalen umsetzt, das Reaktionsgemisch in die einzelnen cyclischen Acetale oder Ketale destillativ auftrennt und die Einzelkomponenten in Anwesenheit eines sauren Katalysators oder sauren Kationenaustauschers in die entsprechenden reinen Polyglycerine spaltet.

2. Verfahren nach Anspruch 1, dadurch gekennzeichnet, daß das Gewichtsverhältnis der Polyglycerine oder polyglycerinhaltigen Rückstände (Gesamtgewicht) zum Acetal oder Ketal
1:1,5 bis 1:4, vorzugsweise
1:1,7 bis 1:2,5, beträgt.

3. Verfahren nach Ansprüchen 1 bis 2, dadurch gekennzeichnet, daß die Umsetzung bei Temperaturen von
20-90°C, vorzugsweise
50-70°C, erfolgt.

4. Verfahren nach Ansprüchen 1 bis 3, dadurch gekennzeichnet, daß als saure Katalysatoren für die Bildung der cyclischen Acetale oder Ketale anorganische Säuren, Lewissäuren, höher siedende organische Säuren oder Sulfonsäuren, vorzugsweise Perchlorsäure, in Mengen von
0,005 bis 1 Gew.-%, vorzugsweise
0,05 bis 0,5 Gew.-%,
bezogen auf eingesetztes Polyglycerin oder polyglycerinhaltigen Rückstand, verwendet werden.

5. Verfahren nach einem oder mehreren der Ansprüche 1 bis 4, dadurch gekennzeichnet, daß ein Teil des zur Umsetzung mit dem Polyglycerin oder polyglycerinhaltigen Rückstand verwendeten überschüssigen Acetals oder Ketals durch ein inertes polares Lösungsmittel ersetzt ist.

6. Verfahren nach Anspruch 5, dadurch gekennzeichnet, daß als inertes polares Lösungsmittel Dioxan, Dimethylformamid, Dimethylsulfoxid oder Dimethoxyäthan, vorzugsweise Dimethylformamid, verwendet wird.

7. Verfahren nach einem der Ansprüche 1 bis 6, dadurch gekennzeichnet, daß als Ketal ein Dialkoxypropan mit -OCH₃ bis -0C₃H₇ als Alkoxygruppen, vorzugsweise 2,2-Dimethoxypropan, verwendet wird.

8. Verfahren nach Anspruch 7, dadurch gekennzeichnet, daß man die Polyglycerine oder polyglycerinhaltigen Rückstände in Gegenwart des sauren Katalysators bei erhöhter Temperatur mit 2,2-Dimethoxypropan umsetzt, den entstandenen Alkohol (Methanol) während der Reaktion als Azeotrop mit überschüssigem 2,2-Dimethoxypropan sowie ggf. eingesetztem inerten polaren Lösungsmittel destillativ entfernt, das erhaltene Reaktionsgemisch in die einzelnen cyclischen Ketale destillativ auftrennt, die Einzelkomponenten der cyclischen Ketale in Anwesenheit des sauren Katalysators in die entsprechenden reinen Polyglycerine sowie Aceton spaltet, das Azeotrop aus Methanol und 2,2-Dimethoxypropan durch Behandeln mit Alkali und Destillation in 2,2-Dimethoxypropan und Methanol trennt und sowohl Aceton und Methanol - unter Bildung des 2,2-Dimethoxypropans in einem sauren Kationenaustauscher - als auch das rückgewonnene 2,2-Dimethoxypropan in das Verfahren zurückführt.

## Revendications

1. Procédé pour la séparation et la purification de polyglycérines ou de résidus contenant des polyglycérines caractérisé en ce qu'on convertit les polyglycérines ou les résidus contenant des polyglycérines en acétals ou en cétals cycliques correspondants par réaction avec un acétal ou un cétal à température élevée, sous pression normale ou inférieure à la pression normale, en présence d'un catalyseur acide, en ce qu'on sépare le mélange réactionnel par distillation en acétals ou cétals cycliques correspondants individuels et en ce qu'on fractionne les constituants individuels en polyglycérines pures correspondantes en présence d'un catalyseur acide ou d'un échangeur de cations acide.

2. Procédé suivant la revendication 1 caractérisé en ce que le rapport pondéral des polyglycérines ou des résidus contenant des polyglycérines (poids total) et de l'acétal ou du cétal est de
1:1,5 à 1:4, de préférence
1:1,7 à 1:2,5.

3. Procédé suivant les revendications 1 à 2 caractérisé en ce qu'on effectue la réaction à des températures de
20 à 90°C, de préférence
50 à 70°C;

4. Procédé suivant les revendications 1 à 3 caractérisé en ce qu'on emploie comme catalyseurs acides, pour la formation des acétals ou des cétals cycliques, des acides inorganiques, des acides de Lewis, des acides organiques à haut point d'ébullition ou des acides sulfoniques, de préférence de l'acide perchlorique, en des quantités de
0,005 à 1 % en poids, de préférence
0,05 à 0,5% en poids, par rapport à la polyglycérine ou au résidu contenant des polyglycérines mis en oeuvre.

5. Procédé suivant une ou plusieurs des revendications 1 à 4 caractérisé en ce qu'une partie de l'acétal ou du cétal excédentaire utilisé pour la réaction avec la polyglycérine ou le résidu contenant des polyglycérines est remplacée par un solvant polaire inerte.

6. Procédé suivant la revendication 5 caractérisé en ce qu'on utilise comme solvant polaire inerte du dioxanne, du diméthylformamide, du diméthylsulfoxyde ou du diméthoxyéthane, de préférence du diméthylformamide.

7. Procédé suivant l'une quelconque des revendications 1 à 6 caractérisé en ce qu'on utilise comme cétal un dialkoxypropane comportant -OCH₃ à -OC₃H, comme groupes alkoxy, de préférence du 2,2-diméthoxypropane.

8. Procédé suivant la revendication 7 caractérisé en ce qu'on fait réagir les polyglycérines ou les résidus contenant des polyglycérines en présence du catalyseur acide à température élevée avec du 2,2-diméthoxypropane, en ce qu'on élimine par distillation l'alcool (méthanol) formé au cours de la réaction à l'état d'un azéotrope avec du 2,2-diméthoxypropane excédentaire ou un solvant polaire inerte éventuellement mis en oeuvre, en ce qu'on sépare par distillation le mélange réactionnel obtenu en cétals cycliques individuels, en ce qu-on sépare les constituants individuels des cétals cycliques en présence du catalyseur acide en polyglycérines pures correspondantes et en acétone, en ce qu'on décompose l'azéotrope de méthanol et de 2,2-diméthoxypropane par traitement avec un alcali et distillation en 2,2-diméthoxypropane et en méthanol et en ce qu'on recycle dans le procédé aussi bien l'acétone et le méthanol sous formation du 2,2-diméthoxypropane dans un échangeur de cations acide cationique de 2,2-diméthoxypropane récupéré.

## Claims

1. Process for the separation and cleaning of polyglycerols or polyglycerol-containing residues, characterised in that the polyglycerols or polyglycerol-containing residues are reacted with an acetal or ketal in the presence of an acidic catalyst at increased temperature at normal pressure or low pressure to form the corresponding cyclic acetals or ketals, the reaction mixture is separated by distillation into the individual cyclic acetals or ketals and the individual constituents are split into the corresponding pure polyglycerols in the presence of an acidic catalyst or acidic cation exchanger.

2. Process according to Claim 1, characterised in that the weight ratio of the polyglycerols or polyglycerol-containing residues (total weight) to the acetal or ketal is
1:1.5 to 1:4, preferably
1:1.7 to 1:2.5.
3. Process according to Claims 1 to 2, characterised in that the reaction takes place at temperatures of
20-90°C, preferably
50-70°C.

4. Process according to Claims 1 to 3, characterised in that inorganic acids, lewis acids, higher-boiling organic acids or sulphonic acids, preferably perchloric acid, are used as acidic catalysts for the formation of the cyclic acetals or ketals in quantities of
0.005 to 1% by weight, preferably
0.05 to 0.5% by weight,
relative to the polyglycerol or polyglycerol containing residue used.

5. Process according to one or more of Claims 1 to 4, characterised in that part of the excess acetal or ketal used for reaction with the polyglycerol or polyglycerol-containing residue is replaced by an inert polar solvent.

6. Process according to Claim 5, characterised in that dioxane, dimethylformamide, dimethylsulphoxide or dimethoxyethane, preferably dimethylformamide, is used as the inert polar solvent.

7. Process according to one of Claims 1 to 6, characterised in that a dialkoxypropane with -OCH₃ to
-OC₃H, as alkoxy groups, preferably 2,2-dimethoxypropane, is used as the ketal.

8. Process according to Claim 7, characterised in that the polyglycerols or polyglycerol-containing residues are reacted with 2,2-dimethoxypropane in the presence of the acidic catalyst at increased temperature, the resulting alcohol (methanol) is removed by distillation during the reaction as an azeotrope with excess 2,2-dimethoxypropane and also optionally used inert polar solvent, the resulting reaction mixture is separated by distillation into the individual cyclic ketals, the individual constituents of the cyclic ketals are split into the corresponding pure polyglycerols and acetone in the presence of the acidic catalyst, the azeotrope of methanol and 2,2-dimethoxypropane is separated into 2,2-dimethoxypropane and methanol by treatment with alkali and distillation and both acetone and methanol with the formation of the 2,2-dimethoxypropane in an acidic cation exchanger and the recovered 2,2-dimethoxypropane are recycled into the process.
